# EUROPÄISCHE PATENTSCHRIFT

(11) **EP 2 059 718 B1**
(45) Veröffentlichungstag und Bekanntmachung des Hinweises auf die Patenterteilung: **05.05.2010**
(21) Anmeldenummer: 07802936.0
(22) Anmeldetag: 28.08.2007
(51) Int. Cl.: F21V 21/03, F21V 23/06

(54) **ANSCHLUSSVORRICHTUNG FÜR LEUCHTEN**
CONNECTING DEVICE FOR LAMPS
DISPOSITIF DE RACCORD POUR DES LAMPES

(30) Priorität: 31.08.2006 DE 102006040763; 22.05.2007 DE 102007023639
(43) Veröffentlichungstag der Anmeldung: 20.05.2009
(73) Patentinhaber: Wahler, Michael, 81377 München (DE)
(72) Erfinder: Wahler, Michael, 81377 München (DE)
(74) Vertreter: Alber, Norbert
(86) Internationale Anmeldenummer: PCT/EP2007/058900
(87) Internationale Veröffentlichungsnummer: WO 2008/025752

(56) Entgegenhaltungen:
- EP-A- 0 895 023
- DE-A1- 3 335 759
- DE-A1- 19 702 395
- GB-A- 2 279 825
- US-A1- 2005 148 241

## Beschreibung

### 1. Anwendungsgebiet

Die Erfindung betrifft eine Anschlussvorrichtung für Leuchten, für insbesondere Deckenleuchten.

### II. Technischer Hintergrund

Falls an der Decke eines Zimmers eine Leuchte montiert werden soll, wird bauseits in der Regel ein elektrisches Kabel aus der Decke herausgeführt, welches meist in einer Unterputzdose aus Kunststoff mündet, die als flacher Topf in der Decke eingelassen ist, manchmal auch einer Aufputz-Dose. Diese Unterputzdose dient lediglich dazu, bei Nichtbedarf das Kabelende darin unterzubringen und die Unterputzdose durch einen Kunststoffdeckel optisch ansprechend verschließen zu können.

Wenn dagegen eine Leuchte montiert werden soll, muss ein Haken in die Decke eingeschraubt werden, meist durch die Unterputzdose hindurch, um daran die Leuchte aufzuhängen.

Über eine Abdecktülle, die die Unterputzdose vom Durchmesser her übergreift und entlang der zentralen Stange der Leuchte z. B. hochgeschoben werden kann, wird dann die ganze Vorrichtung - nach Anschließen der elektrischen Kabel über Lüsterklemmen - abgedeckt, indem die Tülle bis zur Decke hochgeschoben wird.

Eine andere Möglichkeit besteht darin, dass an der Leuchte eine Befestigungseinheit vorgesehen ist, die direkt an die Unterseite der Decke angelegt und mit dieser verschraubt wird, dann meist radial außerhalb des Umfanges der Unterputzdose, wobei dann beim Bohren darauf geachtet werden muss, die in der Decke zur Unterputzdose führenden elektrischen Leitungen nicht zu beschädigen.

Auch hier muss anschließend diese mechanische Befestigung durch eine hochgeschobene Tülle optisch abgedeckt werden.

Diese Arbeiten sind unter anderem meist deswegen aufwendig und Schmutz verursachend, da Befestigungsbohrungen, Haken etc. für jede Leuchte neu angepasst werden müssen. Schwierig ist dabei auch, die Aufhängung so knapp unter der Decke zu realisieren, dass die vertikal meist recht kurze Abdecktülle die Aufhängung auch abdeckt.

Zusätzlich müssen die elektrischen Leitungen über Lüsterklemmen mit der Leuchte verbunden werden, was ebenfalls häufig Probleme macht. Vor allem dann, wenn das aus der Decke vorstehende Kabelende sehr kurz ist, aber auch wenn es sehr lang ist, da es dann schwierig in der Einheit unsichtbar verstaut werden kann.

Die EP 0 895 023 offenbart eine Kupplung für die Befestigung einer Deckenleuchte, bei der beim Einkuppeln gleichzeitig ein elektrischer Kontakt und eine mechanische Verbindung mittels Einrasten hergestellt wird.

### III. Darstellung der Erfindung

### a) Technische Aufgabe

Es ist daher die Aufgabe gemäß der Erfindung, eine Anschlussvorrichtung zu schaffen, die ein schnelles, einfaches, sicheres und schmutzfreies Montieren und Demontieren von Leuchten, insbesondere Deckenleuchten, ermöglicht.

### b) Lösung der Aufgabe

Diese Aufgabe wird durch die Merkmale des Anspruches 1 gelöst. Vorteilhafte Ausführungsformen ergeben sich aus den Unteransprüchen.

Durch die kombinierte mechanische und elektrische Schnellkupplung zwischen Gebäude und Leuchte wird mittels einer einzigen Kupplung und deren Anschluss sowohl die Leuchte mechanisch gehalten als auch elektrisch angeschlossen, was den Zeitaufwand für die Montage drastisch verringert und Schmutz und Bohrarbeiten vollständig vermeidet.

Indem die Gebäudeeinheit, ausgebildet als Unterputzeinheit oder Aufputzeinheit, dabei die mechanische Kupplung enthält oder aufnimmt, ist nach dem nur einmalig notwendigen Befestigen der Gebäudeeinheit, ausgebildet z. B. als Unterputzeinheit - worauf im Folgenden ausschließlich Bezug genommen wird, ohne die Erfindung hierauf zu beschränken -, beim Wechseln der Leuchte kein erneutes Bohren mehr notwendig.

In z. B. der Unterputzdose ist die dortige Kupplungshälfte vorzugsweise lösbar befestigt, vor allem um das Anschließen der aus der Wand ragenden, in der Unterputzdose mündenden elektrischen Kabel zu erleichtern.

Bei einer fest in der Unterputzdose angeordneten Kupplungshälfte muss um diese Kupplungshälfte herum ausreichend Platz vorhanden sein, um die Kabel auch ohne vorübergehende Entfernung der Kupplungshälfte innerhalb der Unterputzdose montieren zu können.

Vorzugsweise werden die Kabel an der Kupplungshälfte nicht mittels üblicher Schraubklemmen befestigt, was zeitaufwendig ist und ein vorheriges Abisolieren der Kabel erfordert, sondern durch einfaches Einschieben der nicht abisolierten, unbehandelten Kabelenden in Klemmen, die z. B. mittels Federvorspannung das Kabel durch die Isolierung hindurch kontaktieren und festhalten.

Die Unterputzdose ist vorzugsweise topfförmig ausgebildet und kann in der Gebäudedecke durch Verschrauben oder in das Mauerwerk seitlich vorstehende Rückhaltenase, falls die Unterputzdose bei der Herstellung z. B. der Gebäudedecke direkt mit eingebaut werden, fixiert sein.

Die nachträglich mögliche Verschraubung kann entweder durch den Boden der topfförmigen Unterputzdose hindurch erfolgen oder durch Schraublöcher, die Außen um das offene Ende der Unterputzdose umlaufenden Flansch angeordnet sind.

Die Unterputzdose kann einen vom Boden aufragenden Zentralbolzen aufweisen, der einerseits der richtigen Positionierung des an der Leuchte befestigten Teiles der Kupplung dienen kann, aber auch in seinem freien Ende unmittelbar den elektrischen Teil der Kupplung enthalten kann, insbesondere wenn der elektrische Teil der Kupplung aus zentral angeordneten, koaxial ringförmigen bzw. zentral punktförmigen Kontakten besteht, wie sie beispielsweise bei abnehmbaren elektrischen Wasserkochern häufig verwendet werden.

Der mechanische Teil der Kupplung umfasst ferner vorzugsweise eine Rastereinrichtung, um ein unbeabsichtigtes Lösen der mechanischen Kupplung zu vermeiden. In diesem mechanischen Teil der Kupplung kann auch ein Deckel mit entsprechenden Gegenelementen eingreifen, der zum Verschließen der Unterputzdose dient falls dort keine Leuchte angeschlossen ist.

Das mechanische Einkuppeln, über welches gleichzeitig auch die elektrische Verbindung hergestellt werden soll, kann durch unterschiedliche Bewegungen realisiert werden:

Bei einem rein axialen Einkuppeln wird der an der Leuchte befestigte Kupplungsteil zumindest teilweise in die Unterputzdose axial eingeschoben und verrastet, dort in entsprechenden mechanischen Rastelementen, beispielsweise ausgebildet am Zentralbolzen oder in den inneren Umfangswänden der topfförmigen Unterputzdose.

Wenn der elektrische Teil der Kupplung dabei nicht drehlagenabhängig ist, z. B. aufgrund der zentral angeordneten, koaxialen ringförmigen elektrischen Kontakte, muss auch die mechanische Kupplung nicht drehlagenabhängig eingeführt werden.

Falls eine drehlagenrichtige Einführung durch über den Umfang unrunde Kontur der mechanischen Kupplung erzwungen wird, z. B. eine Positioniernase an einer bestimmten Stelle des Umfanges, können aufgrund der dann immer richtigen Drehlage auch die elektrischen Kontakte an definierten Stellen des Umfanges als einzelne Stecker für die einzelnen Phasen und den Nullleiter ausgebildet werden, die in den Stirnfläche der mechanischen Kupplung untergebracht sind.

Wenn die mechanische Fixierung jedoch durch eine Drehbewegung erfolgt, beispielsweise bei einem Bajonettverschluss oder durch ein einfaches Schraubgewinde, so sind als elektrische Kontakte dabei vorzugsweise immer koaxiale, ringförmige elektrische Kontakte vorzusehen.

Lediglich bei einem Bajonettverschluss werden definierte Endlagen angefahren, so dass dort auch einfache Steckkontakte für eine elektrische Kontaktierung in der verriegelten Endlage des Bajonettverschlusses vorgesehen werden können.

Die an der Leuchte vorzusehende Kupplungshälfte kann an der Leuchte fest angeordnet sein, vor allem wenn sich die erfindungsgemäße Anschlussvorrichtung als Standard durchgesetzt hätte, vorzugsweise sollte sie jedoch an jeder beliebigen Leuchte nachrüstbar sein und damit ihrerseits selbst an einer Leuchte sowohl mechanisch fixierbar sein als auch Anschlussklemmen für die aus der Leuchte kommenden Kabel aufweisen, die wiederum optisch abdeckbar zur Raumseite hin sind.

Bei einer bevorzugten Ausführungsform, insbesondere gemäß Anspruch 14 und folgende, wird für jede benötigte elektrische Kontaktierung im elektrischen Teil der Kupplung in mindestens einer der beiden Kupplungshälften ein zentral zur Längsachse angeordneter, koaxialer ringförmiger elektrischer Kontakt verwendet, wodurch die beiden Kupplungshälften in jeder beliebigen Drehlage um die Längsachse ineinander gesteckt werden können, und dennoch immer eine zuverlässige elektrische Kontaktierung erreicht wird.

Dies schließt nicht aus, dass bei ein und derselben elektrischen Kontaktierung in beiden Hälften der Kupplung derartige ringförmige elektrische Kontakte vorgesehen sind, jedoch erhöht dies in der Regel den Herstellungsaufwand der Anschlussvorrichtung.

Zu diesem Zweck ist die eine Hälfte der Kupplung als Buchse und die andere Hälfte der Kupplung als in die Buchse hineinpassender Stecker ausgebildet, die jeweils einen runden Querschnitt besitzen und damit in unterschiedlichen relativen Drehlagen zueinander axial zusammengesteckt werden können.

Vorzugsweise ist dennoch zwischen den beiden Hälften der Kupplung, also Steckerhälfte und Buchsenhälfte, eine Verdrehsicherung vorhanden, die zumindest im eingeschobenen oder teilweise eingeschobenen und verrasteten Zustand der beiden Hälften gegeneinander wirkt, beispielsweise in Form eines Vielzahnprofiles an den beiden Teilen, also einer Innenverzahnung am Buchsenteil und einer Außenverzahnung am Steckerteil, die im eingeschobenen Zustand ineinander greifen und ein Verdrehen der beiden Teile gegeneinander dann verhindern.

Dies ist vor allem notwendig bei der Befestigung von Wandlampen, aber auch von nicht rotationssymmetrischen Hängeleuchten, bei denen die einmal hergestellte Drehlage zur fest montierten Gebäudeeinheit beibehalten werden soll.

Um auch eine radiale Positionierung einzuhalten, sind entweder das Steckerteil oder das Buchsenteil der Kupplung oder beide selbstzentrierend im jeweils anderen Teil ausgebildet.

Für die mechanische Kopplung sind in einer Hälfte der Kupplung ein ringförmiger Vorsprung und im anderen Teil wenigstens zwei, insbesondre bezüglich der zentralen Längsachse 10 radial einander gegenüberliegende oder über den Umfang gleichmäßig verteilte, radial bewegliche Rückhaltenasen vorhanden, die beim axialen Ineinanderschieben der beiden Kupplungshälften hinter den ringförmigen Vorsprung greifen und in axialer Richtung bedingt durch die Federvorspannung der Rückhaltenasen in Richtung der eingerasteten Stellung eine Verrastung in axialer Richtung der beiden Kupplungshälften ergeben.

Die Rückhaltenasen können dabei durch von außen zugängliche Betätigungselemente, etwa Drucktasten, vom Benutzer in die deaktivierte Stellung bewegt werden, und danach die beiden Hälften der Kupplung axial wieder voneinander getrennt werden.

Vorzugsweise ist dabei die Gebäudeeinheit als Buchsenteil ausgebildet, so dass der ringförmige Vorsprung ein in einer Buchse nach innen vorstehender Ring ist und die an der als Steckerteil ausgebildeten Leuchteneinheit ausgebildeten Rückhaltenasen in der verrastenden Stellung radial nach außen hinter diesen innen offenen Ringvorsprung greifen.

Die Betätigungselemente zum Lösen der Rückhaltenasen können dann beispielsweise in dem von außen auch im verrasteten Zustand frei zugänglichen Außenumfang der Leuchteneinheit angeordnet werden.

Dabei ist die Buchseneinheit, insbesondere wenn es sich dabei um die Gebäudeeinheit handelt, eine topfförmige, am hinteren Ende geschlossene Buchse, die bei der Ausbildung als Unterputzdose einen am offenen Ende umlaufenden, breiten, ringplattenförmigen Flansch aufweist, in dem sich Schraublöcher zum Verschrauben dieser Gebäudeeinheit am Gebäude aufweist.

Diese Verschraubungen können abgedeckt werden durch eine Blendenplatte mit einem vorzugsweise gekröpften Rand, wobei der freie Innendurchmesser des gekröpften Randes dem Außendurchmesser der ringförmigen Flanschplatte entspricht, sodass die Blendenplatte auf diesen am Gebäude verschraubten Flansch aufgesteckt und vorzugsweise aufgerastet werden kann.

Der elektrische Klemmblock, in dem die elektrischen Anschlussklemmen für die Adern des heranführenden Kabels verklemmt werden, und die ihrerseits elektrisch leitend mit den elektrischen Kontakten in der entsprechenden Kupplungshälfte verbunden sind, ist bei dem Buchsenteil vorzugsweise außerhalb der Buchse, etwa im Winkel zwischen Rückseite des Flansches und Außenseite der Wandung der Buchse der Unterputzdose angeordnet, und zwar vorzugsweise fest angeordnet, sodass auch die elektrische Verbindung vom Klemmblock zu den einzelnen elektrischen Kontakten der entsprechenden Kupplungshälfte bereits werkseitig fest vormontiert ist. Der Benutzer muss also lediglich die Enden der einzelnen Adern des Kabels in den Kontaktstellen des Klemmblockes kontaktieren, entweder konventionell durch Verschrauben der abisolierten Enden in entsprechenden Schraubklemmen oder durch Einschieben von nicht abisolierten Aderenden in federvorgespannte, mit einer Schneide versehene Kontaktklemmen. Danach muss der Benutzer lediglich die Unterputzeinheit in das in der Decke oder der Wand vorhandene, entsprechend dimensionierte, Loch einsetzen und den Flansch der Unterputzeinheit am Gebäude verschrauben, sowie die Blendenplatte aufstecken, um die Verschraubungen abzudecken.

Wenn dann an der entsprechenden Leuchte die Leuchteneinheit montiert ist, muss der Benutzer für das Montieren der Leuchte lediglich die Leuchteneinheit der Leuchte in die montierte Gebäudeeinheit einstecken, und die Lampe ist betriebsfertig montiert.

Das Steckerteil der Kupplung, welches insbesondere die Leuchteneinheit ist, weist ein am freien Ende, also frontseitigem Einschubteil auf, welches in das Buchsenteil vollständig eingeschoben wird, sowie ein rückseitiges Zuführteil, welches im eingeschobenen, verrasteten Zustand aus dem Buchsenteil vorsteht und der Zuführung und dem Anschluss des Kabels z. B. von der Lampe her, dient.

Zwischen Einschubteil und Zuführteil ist eine quer zur Längsachse stehende Anschlagplatte ausgebildet, die einerseits als Anschlag beim Einschieben in die Buchse dient und andererseits auch einem Berührungsschutz im eingeschobenen und verrasteten Zustand der beiden Kupplungshälften dient, da sie radial weit über die Ringfuge zwischen Buchsenteil und Einschubteil des Steckerteiles vorsteht und zur Stirnfläche des Buchsenteiles einen möglichst geringen Abstand, beispielsweise 1 mm oder weniger, einnimmt. Bei einem radialen Überstand von z. B. mindestens 10 mm und einem axialen Abstand von circa 1 mm ist es selbst mit einem Werkzeug nicht möglich, die im Innenumfang des Buchsenteiles liegenden elektrischen Kontaktierungen zu erreichen und einen Stromschlag zu erhalten.

Vorzugsweise sind dabei Einschubteil, Anschlagplatte und Zuführteil einstückig zusammen als Grundkörper des Steckerteiles aus einem elektrisch nicht leitenden Material, insbesondere Kunststoff, hergestellt.

Das Einschubteil, welches auch die elektrischen Kontakte des Steckerteiles trägt, ist entsprechend der Innenkontur des Buchsenteiles zylindrisch, gegebenenfalls mit in Längsrichtung hintereinander abgesetzten Durchmessern, ausgeführt, jedoch ist auch eine leicht konische, rotationssymmetrische Ausbildung am Buchenteil und Steckerteil, insbesondere dem Einschubteil des Steckerteiles, möglich.

Vorzugsweise ist das Einschubteil jedoch zylindrisch und weist an der freien Stirnseite des Zylinders einen zentral vorstehenden ebenfalls zylindrischen Fortsatz mit verringertem Durchmesser auf. Auf dem Umfang des zylindrischen Fortsatzes, also dem kleinen Außendurchmesser, kann insbesondere als ringförmig umlaufender elektrischer Kontakt eine erste Phase kontaktiert werden.

Aus dem zylindrischen Umfang mit großem Durchmesser, also des Hauptteiles des Einschubteils, stehen im verrasteten Zustand lediglich die Haltenasen radial nach außen vor.

In den nach außen weisenden Flächen der Haltenasen können die elektrischen Kontakte für die zweite Phase untergebracht sein, was den Vorteil hat, dass wegen der ohnehin vorhandenen Federvorspannung in den verrasteten Zustand der Rückhaltenasen eine aktive Anpressung dieser Kontakte an den Gegenkontakt vorhanden ist und nicht zusätzlich realisiert werden muss, wie bei den übrigen Kontaktstellen, bei denen jeweils ein elektrischer Kontakt in die Schließrichtung des Kontaktes mittels Federkraft vorgespannt sein muss.

Der dritte elektrische Kontakt kann am Steckerteil z. B. an einem Punkt des Umfanges radial vorstehend aus dem zylindrischen Außenumfang, beispielsweise nahe an der Anschlagplatte, ausgebildet sein.

Die Gegenkontakte sind dann als insbesondere ringförmige umlaufende Kontakte in den Innenumfangsflächen der entsprechend abgestuften Buchse des Buchsenteiles ausgebildet.

Zurück zum Steckerteil sind die Rückhaltenasen am vorderen Ende von gegenüber dem Grundkörper radial nach außen vorgespannten Hebeln angeordnet, die in dem Grundkörper nahe oder an dem hinteren Ende, also dem Zuführteil, um eine Querachse schwenkbar gelagert sind und sich vorzugsweise über die gesamte Länge des Grundkörpers bis nahe dem vorderen Ende des Einschubteiles erstrecken.

Dabei sind diese vorgespannten Hebel seitlich zwischen den parallel zueinander laufenden Montagewänden geführt, die in Längsrichtung verlaufen und durch einen ebenfalls in Längsrichtung verlaufenden, im radialen Mittelbereich die beiden Montageplatten miteinander verbindenden Zentralkörper zusammen das Zuführteil bilden.

Die Hebel weisen beispielsweise an ihrem hinteren Ende nach außen ragende Lagerzapfen auf, die in diesen beiden Montageplatten gelagert sind.

Zur Vorspannung der Hebel und damit der Rückhaltenasen in die aktivierte Position, also in diesem Fall radial nach außen, weisen sie auf der gegenüberliegenden Seite einstückig mit den Hebeln ausgebildete, schräg abstehende, federnde Zungen aus dem gleichen Material, meist Kunststoff, auf, die sich am Grundkörper abstützen.

Zum Zuführteil gehört ferner wiederum ein Klemmblock, an dem das von der Lampe kommende Kabel elektrisch verklemmt wird in einer entsprechenden Anzahl von Klemmkontakten und dieser Klemmblock ist vorzugsweise auf der Außenseite einer der Montageplatten über eine Befestigungsvorrichtung, beispielsweise Aufstecknasen, die in radialer Richtung zur Längsachse abstreben, befestigt.

Das Kabel selbst wird durch eine in Längsrichtung verlaufende Rinne in dem Zentralkörper, die offen ist zur gegenüberliegenden Außenseite der anderen Montageplatte, eingelegt und dort fixiert mittels einer Kabelklemme, die auf diese andere Montageplatten-Außenseite aufgeschraubt werden kann und das Kabel in der Rinne verklemmt.

Das Steckerteil, in diesem Fall die Leuchteneinheit, umfasst ferner ein topfförmiges, abdeckendes Gehäuse, welches von der Rückseite her auf die Steckereinheit aufgeschoben wird und im vollständig aufgeschobenen Zustand das Einschubteil und die dort vorhandenen Baugruppen abdeckt und daher bis zur Anschlagplatte reicht und somit die sichtbare Außenfläche bei der in die Gebäudeeinheit eingesteckten Leuchteneinheit darstellt.

In dem topfförmigen Gehäuse ist daher einerseits im Boden eine zentrale Öffnung für das Hindurchführen des Kabels vorhanden und in den Seitenwänden passende Öffnungen, aus denen die Betätigungselemente, insbesondere die Drucktasten, vorstehen, bei denen es sich um nach außen ragende einstückige Fortsätze der federnden Hebel für die Rückhaltenasen handelt.

Dementsprechend muss das topfförmige Gehäuse auch nicht unbedingt an der Anschlagplatte verrasten - wenngleich dies die bevorzugte Bauform ist - sondern dieses Gehäuseteil, wird axial fixiert auch durch die aus dem Gehäuseteil zurückfedernden, vorstehenden Drucktasten der federvorgespannten Hebel.

Eine solche Leuchteneinheit kann bei solchen Hängeleuchten jederzeit angeordnet werden. Bei denen von der Leuchte lediglich das Kabel zur Decke führt, welches die Leuchteneinheit nicht nur elektrisch anschließt, sondern auch mechanisch trägt.

Falls es sich bei der Leuchte jedoch um eine Leuchte mit einem sogenannten Leuchtenfuß handelt, also einer topfförmigen, an der Decke anzusetzenden Abdeckung aus Metall, zu denen dann meist auch Metallstäbe oder -rohre von der Leuchte aus führen, kann die Leuchteneinheit in einem solchen Leuchtenfuß montiert werden mit Hilfe einer Montageklammer, die an die Dimensionen des Leuchtenfußes jedoch gegebenenfalls angepasst werden muss:

Die Halteklammer umfasst einerseits eine Zentralplatte mit einer Zentralöffnung, durch welche das Einschubteil des Steckerteils der Leuchteneinheit eingeschoben werden kann und welche dann an der Anschlagplatte anliegt.

Von dieser Zentralplatte reichen radial und/oder axial, vorzugsweise biegsam und damit flexibel, abstrebende Befestigungslaschen nach außen bzw. hinten, die auf die benötigte Länge gegebenenfalls verkürzt und mit dem Lampenfuß verschraubt werden können und bei denen es sich vorzugsweise um ein Lochband handelt.

Diese Montageklammer besteht deshalb vorzugsweise aus einem stabilen Material wie Metall oder auch festem Kunststoff.

Ziel dieser Montage ist es, dass sich die als Steckerteil ausgebildete Leuchteneinheit mit ihrem Einschubteil innerhalb des Leuchtenfußes befindet und das Einschubteil daraus nach oben hervorragt und in die Gebäudeeinheit eingesteckt werden kann.

### c) Ausführungsbeispiele

Ausführungsformen gemäß der Erfindung sind im Folgenden beispielhaft näher beschrieben. Es zeigen:
- Fig. 1:: eine Bauform der Gebäudeeinheit, und
- Fig. 2:: eine Bauform der Leuchteneinheit, passend zur Gebäudeeinheit der Figur 1, und
- Fig. 3:: eine Montageklammer.

Figur 1 zeigt die Gebäudeeinheit, ausgebildet als Unterputzeinheit oder Aufputzeinheit, im Wesentlichen bestehend aus der in der Gebäudedecke 20 eingelassenen Unterputzdose 4, die mit ihrem am freien Ende außen umlaufenden Flansch 7 auf der Unterseite der Decke anliegt und dort durch Schraublöcher 8 hindurch in der Decke 20 mechanisch ausreichend stark fixiert ist, um auch das Gewicht der Leuchte aufnehmen zu können.

Die Unterputzdose 4 muss aus diesem Grund aus ausreichend stabilem Material bestehen, gegebenenfalls aus entsprechend stark dimensioniertem Kunststoff, da alle elektrisch leitfähigen Metalle hier nur zweite Wahl sind.

Bei der Leuchte kann es sich um eine abgehängte Leuchte handeln, bei der sie am oberen Ende des Hängestabes angeordnet ist, oder auch um eine Leuchte, die nicht abgehängt ist, so dass sich die Leuchteneinheit 2 direkt auf oder in der Oberseite der Leuchte befindet.

Die Figuren 1 und 2 zeigen bevorzugte Ausführungsformen der Gebäudeeinheit 1 (Figuren 1) und der Leuchteneinheit 2 (Figuren 2).

Die Leuchteneinheit 2 ist dabei die eine Kupplungshälfte 3b und die Gebäudeeinheit 1 die andere Kupplungshälfte 3a einer kombinierten sowohl mechanischen als auch elektrischen Kupplung, deren Einrasten sowohl eine mechanische als auch elektrische Verbindung zwischen den beiden Kupplungshälften darstellt.

Wie die Figuren 2 zeigen, ist die Leuchteneinheit 2, wenigstens deren Einschubteil 31, als Steckerteil ausgebildet, während die Gebäudeeinheit 1 gemäß der Figuren 1 als Buchsenteil ausgebildet ist.

In den Figuren 2 ist die Leuchteneinheit 2 in der Figur 2a im Längsschnitt entlang der Längsachse, also der axialen Richtung 10, geschnitten, und in Figur 2c in Längsrichtung im 90°-Winkel zur Figur 2a. Figur 2b zeigt die Seitenansicht in gleicher Blickrichtung wie Figur 2c, Figur 2d zeigt die Frontansicht vom Einschubteil 31 her und Figur 2d zeigt die gesamte Leuchteneinheit 2 perspektivisch.

Aus diesen Figuren ist zu erkennen, dass die Leuchteinheit 2 einen Grundkörper 29 aus elektrisch nicht leitendem Material, wie etwa Kunststoff, aufweist, der einen (siehe Figur 2d) zylindrischen, vom Durchmesser her abgestuften, Aufbau aufweist, wobei der kleinere Durchmesser an einem Fortsatz 42 ausgebildet ist, der von der vorderen freien Stirnfläche des Grundkörperteiles mit dem größeren Durchmesser vorsteht.

Am hinteren Ende dieses Einschubteils 31 schließt sich die quer zur Längsachse 10 stehende Anschlagplatte 25 an, die radial über den größeren Durchmesser des Einschubteiles 31 vorsteht.

Von der Anschlagplatte 25 nach hinten erstreckt sich das Zuführteil 32, in dem das Kabel von der Lampe ankommt und verklemmt ist, und welches durch ein topfförmiges äußeres Gehäuse 23 verblendet ist, welches nicht Teil des einstückigen Grundkörpers 29 ist, sondern auf diesen von hinten aufgeschoben werden kann.

Ebenfalls nicht Bestandteil des einstückigen Grundkörpers 21 sind die beiden Rasthebel 40, die sich entlang des Grundkörpers vom hinteren Ende des Zuführteils 32 bis zum vorderen Ende des großen Durchmessers des Einschubteils 31 erstrecken und an ihrem vorderen Ende die nach außen weisenden Rastnasen 9a, b an jeweils einem der Rasthebel 40 aufweisen, mit denen diese hinter dem ringförmigen Vorsprung 39 der Gebäudeeinheit 1 verrasten können.

In der Außenseite der Rastnasen 9a, b sind jeweils elektrische Kontakte 12 angeordnet, die separat oder zusammen mit den Rastnasen 9a, b radial nach außen federvorgespannt sind, entweder direkt mit Hilfe der in Figur 2a sichtbaren Feder zwischen den beiden elektrischen Kontakten 12a, b oder auch, indem - entgegen der zeichnerischen Darstellung - die Kontakte 12b fest auf den Außenseiten der Rastnasen 9a, b angeordnet, z. B. vernietet, sind und die Rasthebel 40 selbst mittels z.B. einstückig an ihrer Rückseite angeformter Federzungen 34 federnd vom Grundkörper 29 abgedrückt werden.

Im axialen Bereich des Zuführteils 32 weisen die Rasthebel 40 nach außen vorstehende Betätigungselemente 21 in Form von Fortsätzen auf, die so lang in radialer Richtung ausgebildet sind, dass sie im eingerasteten Zustand entweder bündig mit der Außenfläche des übergeschobenen Gehäuses 23 enden oder aus diesem sogar leicht vorstehen und dadurch als Drucktaste 37 zum Zusammendrücken der Rasthebel 40 und damit Deaktivieren der Rastnasen 9a, b dienen.

Um den kleineren Außendurchmesser des Fortsatzes 42 herum ist als ringförmiger elektrischer Kontakt 12a die zweite elektrische Phase kontaktiert.

Die dritte elektrische Phase 12c steht radial aus dem Umfang des Grundkörpers 29 beispielsweise nahe der Anschlagplatte 25 vor, sei es an einer Stelle oder an zwei einander gegenüberliegenden Stellen des Umfanges.

Eine Vielzahnprofilierung 38 ist ebenfalls auf diesem größeren Umfang des Grundkörpers 29 ausgebildet, etwa auf der Höhe des hinteren Endes der Rastnasen 9b, also der elektrischen Kontakte 12b, wobei dies nicht zwingend so sein muss.

Am vorderen Ende des Fortsatzes 42 ist ferner eine Einführschräge zum leichteren Einführen und Zentrieren des Steckerteils insgesamt in dem Buchsenteil vorhanden.

Der Grundkörper 29 wird im Bereich des Zuführteils 32 gebildet durch zwei in Längsrichtung parallel und in Querrichtung zueinander beabstandete, beidseits der Längsachse 10 verlaufende Montageplatten 33a, b, die im Mittelbereich - in radialer Richtung betrachtet - durch einen Zentralkörper 30 miteinander verbunden sind.

Die beiden Montageplatten bilden also im radial außen liegenden Bereich eine nach außen offene Rinne, in der auf jeder Seite einer der Rasthebel 40 liegt und seitlich durch die Montageplatten 33a, b geführt ist.

Gelagert ist jeder der Rasthebel mit Hilfe von an seinem hinteren Ende seitlich vorstehenden Lagerzapfen 44, die in entsprechenden Ausnehmungen der Montageplatten 33a, b gelagert werden können.

Durch die eine Montageplatte 33a hindurch ist bis in den Zentralkörper 29 hinein eine in Längsrichtung 10 verlaufende Rinne 45 ausgebildet, die auch zur hinteren Stirnfläche des Grundkörpers 29 und damit des Zentralkörpers 30 hin offen ist, und in welche das von der Lampe zugeführte Kabel eingelegt werden kann und über eine Kabelklemme 22, die von der Außenseite der einen Montageplatte 33b aufgesetzt wird, dort verklemmt werden kann.

Die Adern des Kabels 14 werden über eine Queröffnung im Zentralkörper zu dem auf der gegenüberliegenden Seite, also auf der Außenseite der anderen Zentralplatte 33a, aufgesetzten Klemmblock 6' geführt und mit dessen Klemmstellen elektrisch leitend verbunden, der seinerseits wiederum mit den elektrischen Kontakten 12a, b, c des Steckerteils elektrisch verbunden ist. Der Klemmblock 6' wird vorzugsweise auf an der Montageplatte 33b ausgebildete Aufschubzapfen 41 in radialer Richtung aufgesteckt und dadurch gesichert, indem er nach Überschieben des Gehäuses 23 nicht mehr von dort abgezogen werden kann.

Vom Lagerblock 6' aus werden die elektrischen Kontakte 12a, b, c durch eine Zentralbohrung 35 und entsprechende Querbohrungen 36 im Grundkörper 29 erreicht.

In den Figuren 1 ist die Gebäudeeinheit 1 in Figur 1 a im Längsschnitt entlang der Längsachse 10, montiert im Gebäude, aber wie in den Figuren 2 ohne zugeführtes Kabel, dargestellt, in Figur 5b von der Rückseite und in Figur 1c in einer perspektivischen Ansicht.

Die Figuren 1 a und b zeigen, dass die Gebäudeeinheit 1, die das Kupplungsteil 3a der Kupplung darstellt, aus einem topfförmigen Buchsenteil mit geschlossenem Boden 46 und einem ringplattenförmigen Flansch 7 am offenen Ende der topfförmigen Buchse besteht, die radial so weit über die Buchse vorsteht, dass durch Schraublöcher 8 eine Befestigung z. B. in der Decke eines Gebäudes durch Verschrauben möglich wird.

Diese Verschraubung wird im montierten Zustand durch eine darüber gesteckte, mit dem Flansch 7 verrastende Blendenplatte 28 abgedeckt, deren Außendurchmesser etwas größer als der Flansch 7 ist.

Wie Figur 1 zeigt, ist unmittelbar außerhalb des topfförmigen Buchsenteiles ein Klemmblock 6' angeordnet, in dessen Klemmstellen die Adern des ankommenden, aus dem Gebäude herausragenden, Kabels verklemmt werden und die ihrerseits mit den elektrischen Kontakten 12a, b, c der Gebäudeeinheit 1 elektrisch leitend verbunden sind.

Diese elektrischen Kontakte 12a, b, c sind an dem Gebäudeteil jeweils als ringförmige, vom Innenumfang her von der Leuchteneinheit zu kontaktierende, Kontakte 12a, b, c ausgestaltet, die in entsprechenden Innendurchmessern des Grundkörpers 29', der aus einem nicht leitenden Material wie Kunststoff besteht, ausgebildet sind:

Von der Einschubseite her ist der erste elektrische Kontakt 12c unmittelbar angrenzend und sogar noch im axialen Bereich des Flansches 7 angeordnet. Daran schließt sich das Gegen-Vielzahnprofil 38' an.

In axialer Richtung 10 etwas tiefer weitet sich der Innendurchmesser des Grundkörpers 29' etwas auf und bildet dadurch eine ringförmige Schulter 39, die dem mechanischen Verrasten mit dem Steckerteil und dessen Rastnasen 9a, b dient.

Axial im Anschluss daran wieder etwas tiefer in der Buchse schließt sich - mit einem größeren Durchmesser als der elektrische Kontakt 12c wegen der Schulter 39 - der nächste elektrische Kontakt 12b wiederum als ringförmiger Kontakt an.

Vom Boden 46 des Grundkörpers 29', der mit diesem einstückig oder auch als damit zu verschraubendes oder verklebendes Einzelteil ausgebildet sein kann, jedenfalls auch aus nicht leitendem Material wie Kunststoff besteht, ist koaxial zur Längsachse 10 eine zur Einschubrichtung hin offene Sacklochöffnung ausgebildet mit einem kleineren Innendurchmesser als der des Kontaktes 12c, und zwar mit einem solchen Innendurchmesser, der zum Außendurchmesser des Fortsatzes 42 des Steckerteiles passt. In der Innenumfangsfläche des Sackloches ist als ringförmiger elektrischer Kontakt 12a der dritte elektrische Kontakt ausgebildet.

Auf diese Art und Weise sind sowohl die Gebäudeeinheit 1 als auch die Leuchteneinheit 2 aus wenigen, einfachen Einzelteilen herstellbar und montierbar einschließlich der elektrischen Kontaktierung.

Figur 3 zeigt als Zusatzteil eine Montageklammer 24 für die Leuchteneinheit 1, falls diese in einem bereits vorhandenen, topfförmigen Leuchtenfuß montiert werden muss, wie durch die gestrichelten Linien angedeutet.

Die Montageklammer 24 besteht aus einer Zentralplatte 47, in der eine Zentralöffnung 26 ausgebildet ist, durch die gerade der Einschubteil 31 der Leuchteneinheit 2 durchgeschoben werden kann und dann mit seiner Anschlagplatte 25 an der Zentralplatte 47 anliegt, mit dieser auch verschraubt, vernietet oder anderweitig fixiert werden kann.

Von dieser Zentralplatte 47 ragen Befestigungslaschen 27a, b ab, und zwar radial und/oder axial, je nach Gestaltung des Lampenfußes, an dem die Befestigung erfolgen soll, die vorzugsweise durch Verschraubung an den Enden der Befestigungslaschen 27a, b gegenüber dem Lampenfuß erfolgt.

Für eine variable Befestigung können die Befestigungslaschen 27a, b als Lochbänder mit einer Lochreihe in Längsrichtung der Laschen verlaufend ausgebildet sein, wobei die gesamte Montageklammer 24 aus ausreichend stabilem Material, vorzugsweise stabilem Kunststoff oder auch Blech, besteht, wobei die Befestigungslaschen 27 gegenüber der Zentralplatte 47 vorzugsweise verbiegbar sind.

### BEZUGSZEICHENLISTE

- 1: Gebäudeeinheit
- 2: Leuchteneinheit
- 3: kombinierte Kupplung
- 4: Unterputzdose
- 6': Lagerblock7 Flansch
- 8: Schraublöcher
- 9: Rückhaltenase
- 10: axiale Richtung
- 12a, b, c: elektrische Kontakte
- 14: Kabel
- 20: Decke
- 21: Betätigungselement
- 22: Kabelklemme
- 23: Gehäuse
- 24: Montageklammer
- 25: Anschlagplatte
- 26: Zentralöffnung
- 27a, b: Befestigungslasche
- 28: Blendenplatte
- 29: Grundkörper
- 30: Zentralkörper
- 31: Einschubteil
- 32: Zuführteil
- 33a, b: Montageplatten
- 33: Befestigungsvorrichtung (für Klemmblock)
- 34: Federzunge
- 35: Zentralbohrung
- 36: Querbohrung
- 37: Drucktaste
- 38, 38': Vielzahnprofil
- 38: ringförmiger Vorsprung
- 39: Rasthebel
- 40: Aufschubzapfen
- 41: zylindrischer Fortsatz
- 42: Einführschräge
- 43: Lagerzapfen
- 44: Rinne
- 45: Boden
- 46: Zentralplatte

## Patentansprüche

1. Anschlussvorrichtung für elektrische Leuchten, insbesondere Deckenleuchten, mit
- einer Gebäudeeinheit (1) mit Unterputzdose (4) oder Aufputzdose und
- einer dazu passenden, damit verbindbaren Leuchteneinheit (2),
wobei
- zwischen den beiden Einheiten (1, 2) eine kombinierte mechanischelektrische Schnellkupplung (3) mit elektrischen Kontakten (12) vorhanden ist,
- die Gebäudeeinheit außer der Dose eine darin befestigbare Kupplungshälfte (3a) umfasst,
- ein andere Kupplungshälfte (3b) an der Leuchte lösbar befestigt und damit nachrüstbar oder fest montiert ist,
- die elektrischen Kontakte als Stecker und Buchsen ausgebildet sind,
**dadurch gekennzeichnet, dass**
zum rein axialen Einrasten das Steckerteil beim Einschieben in das Buchsenteil der Kupplung (3) durch wenigstens teilweises Einschieben in axialer Richtung verrastet und im wenigstens teilweise eingeschobenen Zustand eine Verdrehsicherung zwischen Steckerteil und Buchsenteil greift, insbesondere ein Vielzahnprofil (38) mit in Einschubrichtung verlaufenden Zähnen.

2. Anschlussvorrichtung nach Anspruch 1,
**dadurch gekennzeichnet, dass**
ein elektrische Klemmblock (6') außerhalb der topfförmigen Buchse der Buchseneinheit befestigt ist und mit den elektrischen Kontakten (12a, b, c) in dem Buchsenteil elektrisch verbunden ist.

3. Anschlussvorrichtung nach einem der vorhergehenden Ansprüche,
**dadurch gekennzeichnet, dass** auf der Außenseite der einen Montageplatte (z. B. 33a) eine Befestigungsvorrichtung, insbesondere Aufschubzapfen (41) für einen Klemmblock (6') vorhanden sind.

4. Anschlussvorrichtung nach einem der vorhergehenden Ansprüche,
**dadurch gekennzeichnet, dass**
der Zentralkörper (30) auf der von der Seite für den Klemmblock (6') abgewandten Seite der anderen Montageplatte (z. B. 33b) rinnenförmig und zur Außenseite dieser anderen Montageplatte hin offen ausgebildet ist zum Einlegen des Kabels (14) und in dieser Montageplatte beidseits der Rinne Schraublöcher zum Aufschrauben einer Kabelklemme (22) vorhanden sind.

5. Anschlussvorrichtung nach einem der vorhergehenden Ansprüche,
**dadurch gekennzeichnet, dass**
- der Einschubteil (31) zylindrisch ausgeführt ist mit einem zylindrischen Fortsatz (42) verringerten Durchmessers im auf der freien Stirnseite des Zylinders mit großem Durchmesser, und/oder insbesondere
- auf dem zylindrischen Umfang mit großem Durchmesser im im Buchsenteil verrasteten Zustand lediglich die Haltenasen (9a, b) radial nach außen vorstehen.

6. Anschlussvorrichtung nach einem der vorhergehenden Ansprüche,
**dadurch gekennzeichnet, dass**
im Steckerteil, insbesondere der Leuchteneinheit (2), ein elektrischer Kontakt für eine Phase ringförmig um den zylindrischen Fortsatz (42) mit kleinem Durchmesser herum angeordnet ist.

7. Anschlussvorrichtung nach einem der vorhergehenden Ansprüche,
**dadurch gekennzeichnet, dass**
beim Steckerteil, insbesondere der Leuchteneinheit, der elektrische Kontakt für die zweite Phase in den radial nach außen weisenden Flächen der Rückhaltenasen (9a, b) angeordnet ist und über Längs- und Queröffnungen (35, 36) im Grundkörper (29) mit dem Klemmblock (6') elektrisch verbunden ist, ebenso wie der elektrische Kontakt auf dem kleinen Zylinderdurchmesser.

8. Anschlussvorrichtung nach einem der vorhergehenden Ansprüche,
**dadurch gekennzeichnet, dass**
ein weiterer elektrischer Kontakt, insbesondere für die Erdung, unmittelbar anschließend an die Anschlagplatte (25) an einer Stelle radial aus dem Umfang des Grundkörpers (29) vorsteht und gegenüber dem Grundkörper (29) federnd vorgespannt ist.

9. Anschlussvorrichtung nach einem der vorhergehenden Ansprüche,
**dadurch gekennzeichnet, dass**
die Leuchteneinheit (2), insbesondere die Steckereinheit, eine Montageklammer (24) zum Befestigen der Leuchteneinheit in einem vorhandenen Lampenfuß umfasst mit einer Zentralplatte (47), die eine Zentralöffnung (26) aufweist, in welche das Einschubteil (31) des Steckerteiles passt, und von der Zentralplatte (24) radial und/oder axial abstrebende Befestigungslaschen (27 a, b) zur Befestigung im Lampenfuß abragen.

10. Anschlussvorrichtung nach einem der vorhergehenden Ansprüche,
**dadurch gekennzeichnet, dass**
die Unter-/Aufputzdose (4) einen vom Boden aufragenden Zentralbolzen aufweist, der die Positionierung des elektrischen Teils der Kupplung (3) bewirkt oder den elektrischen Teil der Kupplung (3) enthält.

11. Anschlussvorrichtung nach einem der vorhergehenden Ansprüche,
**dadurch gekennzeichnet, dass**
das Steckerteil und/oder das Buchsenteil der Kupplung (3) selbstzentrierend ausgebildet ist.

12. Anschlussvorrichtung nach einem der vorhergehenden Ansprüche,
**dadurch gekennzeichnet, dass**
das Steckerteil, insbesondere die Leuchteneinheit (2), ein frontseitiges Einschubteil (31) sowie ein rückseitiges Zuführteil (32) umfasst, die von einer quer zur Längsachse (10) stehenden Anschlagplatte (25) getrennt sind.

13. Anschlussvorrichtung nach Anspruch 12,
**dadurch gekennzeichnet, dass**
der Zuführteil (32) aus im Wesentlichen zwei parallel und im Abstand zueinander liegenden, in axialer Richtung (10) verlaufender Montageplatten (33a, b) besteht, die nur im mittleren Bereich durch einen Zentralkörper (30) miteinander verbunden sind und in dem nach außen offenen Abstand der Montageplatten (33a, b) gefederte Rückhaltenasen (9a, b) geführt sind.

14. Anschlussvorrichtung nach Anspruch 12,
**dadurch gekennzeichnet, dass**
die Rückhaltenasen (9a, b) am vorderen Ende von gegenüber dem Grundkörper nach radial außen vorgespannten Rasthebeln (40a, b) angeordnet sind, die sich vorzugsweise über die gesamte Länge des Grundkörpers (29), d. h. Einschubteil (31) und Zuführteil (32), erstrecken und am hinteren Ende des Zuführteiles (32) gelagert sind, insbesondere in den beiden parallel zueinander verlaufenden Montageplatten (33a, b).

15. Anschlussvorrichtung nach Anspruch 14,
**dadurch gekennzeichnet, dass**
auf der radial innen liegenden Seite der Rasthebel (40a, b) einstückig ausgebildete Federzungen (34) schräg abstreben, die sich am Grundkörper (29) abstützen.

## Claims

1. A connecting device for lamps, in particular ceiling lamps, comprising:
- a building unit (1) with a below stucco outlet (4) or an above stucco outlet; and
- a light unit (2) adapted thereto and connectable therewith, wherein
- a combined mechanical-electrical quick coupling (3) with electric contacts (12) is provided between both units (1, 2);
- the building unit comprises a first coupling half (3a) in addition to the outlet, which first coupling half can be mounted in the outlet;
- a second coupling half (3b) is removably connected to the light and thus can be retrofitted or is permanently mounted;
- the electric contacts are configured as plugs and sockets, wherein for purely axial locking, the plug component locks during insertion into the socket component of the coupling (3) through at least partial insertion in axial direction and a rotation safety between plug component and socket component, in particular a multi-tooth profile (38) with teeth extending in insertion direction, engages in at least partially inserted condition.

2. A connecting device according to claim 1, wherein an electrical clamping block (6') is attached outside of the pot-shaped socket of the socket unit and is electrically connected to the electric contacts (12a, b, c) in the socket component.

3. A connecting device according to one of the preceding claims, wherein a mounting device, in particular slip on pins (41) for a clamping block (6') are provided on the outside of a first mounting plate (e.g. 33a).

4. A connecting device according to one of the preceding claims, wherein a central body (30) is configured groove-shaped on a side of the second mounting plate (e.g. 33b) facing away from the side for the clamping block (6') and wherein the central body is configured open towards the outside of the second mounting plate for inserting the cable (14) and wherein screw holes for screwing on a cable clamp (22) are provided in the second mounting plate on both sides of the groove.

5. A connecting device according to one of the preceding claims, wherein
- an insertion component (31) is configured cylindrical with a cylindrical extension (42) with a reduced diameter and with a large diameter on a free face of the cylinder, and/or in particular
- only retaining lugs (9a, b) protrude in radially outward direction at the cylindrical circumference with the large diameter in the condition locked in the socket component.

6. A connecting device according to one of the preceding claims, wherein an electric contact for a phase is disposed in an annular manner about the cylindrical protrusion (42) with the small diameter in the plug component, in particular of the light unit (2).

7. A connecting device according to one of the preceding claims, wherein an electric contact for a second phase is disposed in the radially outward oriented surfaces of the retaining lugs (9a, b) at the plug component, in particular of the light unit, and is electronically connected to the clamping block (6') through longitudinal and transverse openings (35, 36) in a base body (29), like an electric contact on the small cylinder diameter.

8. A connecting device according to one of the preceding claims, wherein an additional electric contact, in particular for grounding, directly connected to the mounting plate, protrudes radially from the circumference of the base body (29) at one location and is resiliently preloaded relative to the base body (29).

9. A connecting device according to one of the preceding claims, wherein the light unit (2), in particular the plug unit, comprises a assembly clamp (24) for mounting the light unit in a provided lamp base, enveloped by a center plate (47), which comprises a central opening (26), into which the insertion component (31) of the plug component fits, and wherein radially and/or axially protruding mounting ears (27a, b) for mounting in the lamp base extend from the central plate (24).

10. A connecting device according to one of the preceding claims, wherein the below-/ above stucco outlet (4) comprises a central pin, protruding from the base, which central pin provides the positioning for the electrical portion of the coupling (3) or includes the electrical portion of the coupling (3).

11. A connecting device according to one of the preceding claims, wherein the plug component and/or the socket component of the coupling (3) is configured self centering.

12. A connecting device according to one of the preceding claims, wherein the plug component, in particular the light unit (2), comprises an insertion component (31) on the front side and a supply component (32) on the back side, which components are separated by a stop plate (25) oriented transversal relative to the longitudinal axis (10).

13. A connecting device according to claim 12, wherein the supply component (32) substantially comprises two mounting plates (33a, b) disposed parallel and offset to one another and extending in axial direction (10), which are only connected with one another other in the central portion through the central body (30), and resilient holding lugs (9a, b) are guided in the outward open gap of the mounting plates (33a, b).

14. A connecting device according to claim 12, wherein the retaining lugs (9a, b) are disposed at the front ends of locking levers (40a, b) preloaded relative to the adjacent base body in radially outward direction, which locking levers preferably extend over the entire length of the base body (29), that is the insertion component (31) and the supply component (32), and are supported at the rear end of the supply component (32), in particular in both mounting plates (33a, b) extending parallel to one another.

15. A connecting device according to claim 14, wherein spring tongues (34) integrally configured at the radially inner side of the locking levers (40a, b) protrude at a slant angle and are supported at the base body (29).

## Revendications

1. Dispositif de connexion pour lampes électriques, en particulier lampes de plafond, avec
- un dispositif de bâtiment (1) avec une prise encastrée (4) ou apparente et
- une unité de d'éclairage (2) reliable et appropriée,
- une connexion électrique et mécanique rapide combinée (3) avec des contacts électriques (12) existant entre les deux unités (1, 2),
- l'unité de bâtiment comprenant outre la prise une moitié d'accouplement (3a) pouvant y être fixée,
- une autre moitié d'accouplement (3b) fixée de manière amovible sur la lampe donc ultérieurement ou pouvant être montée fixement,
- les contacts électriques pouvant être réalisés comme prises mâles ou femelles,
**caractérisé en ce que** pour l'encliquètement purement axial, la partie connecteur s'encliquète lors de l'insertion dans la partie de prise femelle de l'accouplement (3) par insertion au moins partielle dans le sens axial et au moins dans l'état partiellement inséré, une sécurité anti-rotation entre la partie connecteur et la partie prise s'effectue , en particulier sous forme d'un profilé multi-denté (38) avec des dents s'étendant dans le sens d'insertion.

2. Dispositif de connexion selon la revendication 1, **caractérisé en ce qu'**un bloc électrique de serrage (6') est fixé à l'extérieur de la prise en forme de pot de l'unité de prise femelle et est relié électriquement aux contacts électriques (12a, b, c) dans la partie de prise femelle.

3. Dispositif de connexion selon l'une des revendications précédentes, **caractérisé en ce que** sur la face externe d'une plaque de montage (par exemple 33a), il est prévu en particulier un dispositif de fixation en particulier un pivot de poussée (41) pour un bloc de serrage (6').

4. Dispositif de connexion selon l'une des revendications précédentes, **caractérisé en ce que** le corps central (30) est réalisé ouvert sur la face détournée de la face du bloc de serrage (6'), de l'autre plaque de montage (par exemple 33b) en forme de gorge et en direction de la face externe de cette autre plaque de montage pour l'insertion du câble (14) et dans cette plaque de montage des deux côtés de la rainure, il existe des trous de vissage pour le vissage d'un serre-câble (22).

5. Dispositif de connexion selon l'une des revendications précédentes, **caractérisé en ce que**
- la partir d'insertion (31) est de forme cylindrique avec un prolongement cylindrique (42) de diamètre réduit sur la face frontale libre du cylindre avec un grand diamètre et/ou en particulier
- sur la périphérie cylindrique avec un grand diamètre dans l'état encliqueté dans la partie de prise femelle simplement les ergots de retenue (9a, b) font saillie radialement vers l'extérieur.

6. Dispositif de connexion selon l'une des revendications précédentes, **caractérisé en ce que** dans la partie de prise femelle, en particulier de l'unité d'éclairage (2), il est disposé un contact électrique pour une phase de manière annulaire autour du prolongement cylindrique (42) avec un diamètre plus petit.

7. Dispositif de connexion selon l'une des revendications précédentes, **caractérisé en ce que** pour la partie de prise femelle, en particulier de l'unité d'éclairage, le contact électrique pour la seconde phase est disposé dans les surfaces dirigées radialement vers l'extérieur des ergots de retenue (9a, b) et est relié électriquement par des ouvertures longitudinales et transversales (35, 36) dans le corps de base (29) au bloc de serrage (6') ainsi que le contact électrique sur le petit diamètre cylindrique.

8. Dispositif de connexion selon l'une des revendications précédentes, **caractérisé en ce qu'**un autre contact électrique en particulier pour la mise à la terre, fait saillie directement dans la continuité de la plaque de butée (25) à un endroit radial de la périphérie du corps de base (29) et est précontraint par ressort par rapport au corps de base (29).

9. Dispositif de connexion selon l'une des revendications précédentes, **caractérisé en ce que** l'unité d'éclairage (2) en particulier l'unité de prise femelle comprend un collier de montage (24) pour la fixation de l'unité d'éclairage dans un pied de lampe avec une plaque centrale (47) qui présente une ouverture centrale (26) dans laquelle s'engage la partie d'insertion (31) de la partie de prise femelle et des pattes de fixation (27 a, b) pour la fixation dans le pied de lampe font saillie de la plaque centrale (24) radialement et/ou axialement.

10. Dispositif de connexion selon l'une des revendications précédentes, **caractérisé en ce que** la prise femelle encastrée et/ou apparente (4) présente un boulon central faisant saillie du sol qui provoque le positionnement de la partie électrique de l'accouplement (3) et comprend la partie électrique de l'accouplement (3).

11. Dispositif de connexion selon l'une des revendications précédentes, **caractérisé en ce que** la prise connecteur et/ou la prise femelle de l'accouplement 83) est réalisée autocentrée.

12. Dispositif de connexion selon l'une des revendications précédentes, **caractérisé en ce que** la partie connecteur, en particulier l'unité d'éclairage (2), comprend une partie avant d'insertion (31) ainsi qu'une partie arrière d'amenée (32) qui sont séparées par une plaque de butée (25) transversale à l'axe longitudinal (10).

13. Dispositif de connexion selon la revendication 12,
**caractérisé en ce que** la partie d'amenée (32) se compose de plaques de montage (33a, b) s'étendant parallèlement et à distance l'une de l'autre dans le sens axial (10), plaques qui ne sont reliées que dans la zone médiane par un corps central (30) entre elles et des ergots de retenue (9a, b) montés sur ressort sont guidés dans la distance ouverte vers l'extérieur des plaques de montage (33a, b).

14. Dispositif de connexion selon la revendication 12,
**caractérisé en ce que** les ergots de retenue (9a, b) sont disposés sur l'extrémité avant de leviers d'encliquetage (40a, b) précontraints radialement vers l'extérieur par rapport au corps de base, leviers qui s'étendent de préférence sur la longueur totale du corps de base (29) c'est-à-dire de la partie d'insertion (31) et de la partie d'amenée (32) et sont logées sur l'extrémité arrière de la partie d'amenée (32) en partie dans les deux plaques de montage (33a, b) parallèles entre elles.

15. Dispositif de connexion selon la revendication 14,
**caractérisé en ce que** sur la face radiale interne des leviers d'encliquetage (40a, b) des languettes ressorts formées d'une seule pièce (34) font saillie de manière inclinée qui prennent appui sur le corps de base (29).
